# FASCICULE DE BREVET EUROPEEN

(11) **EP 0 652 334 B1**
(45) Date de publication et mention de la délivrance du brevet: **23.12.1998**
(21) Numéro de dépôt: 94402139.3
(22) Date de dépôt: 26.09.1994
(51) Int. Cl.: E04B 2/52

(54) **Elément préfabriqué empilé à sec pour la réalisation d'une construction**
Fertigteilelement zur Herstellung einer trockenhergestellte Konstruktion
Pre-cast element for a construction made in a dry manner

(30) Priorité: 08.11.1993 FR 9313257
(43) Date de publication de la demande: 10.05.1995
(73) Titulaire: Letulle, Claude, F-50300 Le Val Saint Père (FR); Letulle, Jean, F-50300 Avranches (FR)
(72) Inventeur: Letulle, Claude, F-50300 Le Val Saint Père (FR); Letulle, Jean, F-50300 Avranches (FR)
(74) Mandataire: Lemoine, Robert

(56) Documents cités:
- WO-A-83/04423
- CH-A- 503 860
- FR-A- 2 671 572
- GB-A- 1 224 485
- GB-A- 2 062 062
- US-A- 3 855 752

## Description

La présente invention concerne un élément de construction préfabriqué comportant deux faces d'extrémité pourvues chacune d'un renfoncement, une face supérieure, une face inférieure, et deux faces longitudinales entre lesquelles sont situées des cavités séparées par des alvéoles débouchant sur les faces supérieure et inférieure.

FR-A-2 671 572 décrit un élément de construction de ce type, dont les cavités comportent deux côtés parallèles et adjacents aux deux faces longitudinales, et dont les alvéoles sont entièrement situées entre les cavités et s'étendent transversalement, leurs petits côtés étant adjacents aux deux faces longitudinales.

De tels éléments sont en général empilés à sec lorsqu'ils sont utilisés pour réaliser des murs.

Il est cependant nécessaire de crépir leur face longitudinale externe afin d'éviter des infiltrations d'eau de pluie ou une propagation de courants d'air au niveau de leurs surfaces de contact.

L'application d'un enduit extérieur a toutefois l'inconvénient d'augmenter de façon importante le prix de revient de la construction.

La présente invention se propose de remédier à cet inconvénient et, pour ce faire, elle a pour objet un élément de construction préfabriqué ayant la structure indiquée ci-dessus, cet élément étant caractérisé en ce que les alvéoles ont une section en forme de T et comportent chacune un tronçon longitudinal adjacent à l'une des faces longitudinales de l'élément de construction et un tronçon transversal s'étendant entre deux cavités, débouchant sur les faces supérieure et inférieure et ayant une section approximativement égale à celle d'un conduit délimité par les renfoncements de deux éléments adjacents d'une même rangée, et en ce que les cavités s'étendent entre l'autre face longitudinale de l'élément de construction et les tronçons longitudinaux des alvéoles.

Lorsqu'une construction est réalisée avec des éléments conformes à l'invention, les conduits délimités par les renfoncements de deux éléments successifs d'une même rangée sont situés chacun dans le prolongement de l'un des tronçons transversaux des alvéoles d'un élément de la rangée adjacente, de sorte qu'un liant coulé dans les conduits et les alvéoles relie entre eux les éléments empilés.

Or grâce à la localisation particulière du liant, la construction ainsi réalisée est parfaitement étanche vis-à-vis de l'eau de pluie, de l'air ainsi que du bruit et du feu, même si elle n'est pas protégée par un enduit. Son prix de revient s'en trouve par conséquent réduit dans d'importantes proportions.

On précisera ici que le liant remplissant les tronçons transversaux des alvéoles assure la solidité de la construction alors que le liant remplissant les tronçons longitudinaux desdites alvéoles assure l'étanchéité recherchée.

Lorsque l'on ne souhaite pas enduire les éléments préfabriqués pour abaisser le prix de revient de la construction, il convient d'utiliser des éléments préfabriqués ayant une finition particulièrement soignée pour conférer une bonne esthétique à la construction.

De préférence, l'élément préfabriqué comporte deux alvéoles dont les tronçons transversaux sont équidistants de ses faces d'extrémité et trois cavités situées l'une entre les tronçons transversaux et les deux autres entre un tronçon transversal et la face d'extrémité adjacente à ce tronçon.

Selon un mode de réalisation particulier de l'invention, l'élément préfabriqué comporte une paroi intermédiaire divisant chacun des tronçons transversaux des alvéoles en deux parties et s'étendant entre les faces supérieure et inférieure, ainsi qu'une protubérance d'extrémité faisant saillie sur le fond de chacun de leurs renfoncements, parallèlement aux faces longitudinales, ces protubérances étant dans le prolongement les unes des autres et ayant une hauteur égale à la profondeur des renfoncements correspondants.

Les parois intermédiaires et les protubérances d'extrémité permettent la formation, à l'intérieur de la construction, de conduits verticaux situés du côté opposé aux tronçons longitudinaux des alvéoles.

Or, grâce à ces conduits, la construction présente deux avantages particuliers.

Tout d'abord, lorsque les faces longitudinales des éléments préfabriqués qui sont opposées aux tronçons longitudinaux des alvéoles constituent la face extérieure de la construction et ne sont pas enduites, l'eau de pluie qui parviendrait par capillarité jusqu'aux conduits verticaux précités serait évacuée par ces derniers à la partie inférieure de la construction. Ces conduits verticaux, en s'ajoutant aux conduits verticaux ménagés par les cavités, exceptionnellement dépourvus de fond, contribuent donc à mieux protéger la construction contre une propagation de l'eau de pluie à l'intérieur de cette dernière.

Par ailleurs, la présence des conduits verticaux formés par les parois intermédiaires et les protubérances d'extrémité permettent de réduire la quantité de liant nécessaire à la solidarisation des éléments préfabriqués, et par conséquent d'abaisser de façon non négligeable le prix de revient de la construction.

De préférence, les parois intermédiaires situées dans les tronçons transversaux des alvéoles sont dans le prolongement des protubérances d'extrémité situées dans les renfoncements.

Deux modes d'exécution de la présente invention seront décrits ci-après à titre d'exemples nullement limitatifs en référence aux dessins annexés dans lesquels :
- la figure 1 est une vue de dessus d'un élément préfabriqué conforme à l'invention ;
- la figure 2 est une vue de face partiellement en coupe de l'élément préfabriqué, la coupe étant effectuée selon la ligne II-II de la figure 1 ;
- la figure 3 est une vue en coupe selon la ligne III-III de la figure 1 ;
- la figure 4 est une vue partielle en perspective d'une construction réalisée à partir d'éléments préfabriqués ayant la structure de celui représenté sur les figures 1 à 3 ;
- la figure 5 est une vue de dessus d'un élément préfabriqué selon une variante de réalisation ; et
- la figure 6 est une vue partielle en perspective d'une construction réalisée à partir d'éléments préfabriqués identiques à celui représenté sur la figure 5.

L'élément préfabriqué A que l'on peut voir sur les figures 1 à 3 a une forme générale parallélépipédique et comprend deux faces d'extrémité 1 pourvues chacune d'un renfoncement 2, une face supérieure 3, une face inférieure 4, deux faces longitudinales 5,6, trois cavités 7 ayant chacune un côté adjacent à la face longitudinale 5 et deux alvéoles 8 ayant chacune un tronçon longitudinal adjacent à la face longitudinale 6.

Conformément à l'invention, les alvéoles 8 comportent également un tronçon transversal 8a communiquant avec leur tronçon longitudinal et s'étendant entre deux cavités adjacentes 7. Les tronçons transversaux 8a des alvéoles débouchent sur les faces supérieure 3 et inférieure 4 de l'élément A et ont une section approximativement égale à celle d'un conduit 9 qui est représenté sur la figure 4, chaque conduit 9 étant délimité entre deux éléments A disposés bout à bout, par les renfoncements 2 des faces d'extrémité en contact de ces éléments.

Dans l'exemple de réalisation représenté, les cavités 7 ont une section carrée et ont un fond dont la face inférieure est dans le plan de la face inférieure 4 de l'élément A. Il va de soi cependant qu'elles pourraient avoir une section de forme différente et être dépourvue de fond, c'est-à-dire déboucher aussi bien sur la face supérieure 3 que sur la face inférieure 4.

On notera par ailleurs que les alvéoles 8 ont une section en forme de T dont la barre transversale est plus longue d'un côté que de l'autre, ce qui n'est toutefois pas obligatoire, et que les différentes parois de l'élément A peuvent avoir des épaisseurs identiques ou différentes.

En se référant maintenant à la figure 4, on peut voir une partie d'un mur constitué d'éléments préfabriqués A empilés à sec en rangées superposées horizontales.

Les éléments A de deux rangées successives sont décalés les uns par rapport aux autres de telle sorte que les conduits 9 ménagés entre deux éléments A successifs d'une même rangée soient situés chacun dans le prolongement de l'un des tronçons transversaux 8a des alvéoles 8 d'un élément A de la rangée immédiatement adjacente.

Les éléments constituant le mur sont solidarisés par un liant tel que du mortier ou tout autre matériau équivalent remplissant les conduits 9 et les tronçons longitudinaux et transversaux des alvéoles 8.

En fait, les conduits 9 et les tronçons transversaux 8a qui se prolongent mutuellement forment des canaux verticaux s'étendant depuis la rangée la plus basse à la rangée la plus haute et sont remplis de liant.

On notera ici que le liant remplissant les conduits 9 et les tronçons transversaux 8a des alvéoles assure la rigidité du mur alors que le liant remplissant le tronçon longitudinal des alvéoles rend le mur étanche vis-à-vis de l'eau de pluie, des courants d'air, du bruit et du feu, ce qui rend inutile l'application d'un enduit extérieur sur le mur et permet par conséquent une réduction notable du prix de revient de ce dernier.

La réalisation d'un mur tel que celui représenté partiellement sur la figure 4 est particulièrement facile.

Il suffit en effet d'empiler à sec les éléments A de façon à former un certain nombre de rangées superposées, en veillant toutefois à ce que les conduits 9 ménagés entre les éléments A d'une même rangée soient chacun dans le prolongement de l'un des tronçons transversaux 8a des alvéoles de la rangée inférieure, de couler du mortier ou tout autre liant équivalent dans les canaux verticaux formés par les conduits 9 et les tronçons transversaux 8a qui se font suite, et de recommencer les deux opérations ci-dessus autant de fois que cela est nécessaire pour donner au mur la hauteur désirée.

Si on le souhaitait, on pourrait bien entendu ne couler le mortier qu'après avoir empilé la totalité des éléments A nécessaires à la réalisation du mur.

L'élément préfabriqué B que l'on peut voir sur la figure 5 5 présente de grandes similitudes avec l'élément préfabriqué A représenté sur la figure 1. Il s'en distingue toutefois en ce qu'il comporte une paroi intermédiaire 11 dans chacun des tronçons transversaux 8a des alvéoles 8 et une protubérance d'extrémité 12 faisant saillie sur le fond de chacun de ses renfoncements 2.

Les parois intermédiaires 11 s'étendent entre les faces supérieure 3 et inférieure 4 de l'élément préfabriqué B, parallèlement aux faces longitudinales 5 et 6 de ce dernier. Elles sont dans le prolongement l'une de l'autre et divisent chacun des tronçons transversaux 8a des alvéoles 8 en deux conduits 13 et 14, les conduits 13 étant adjacents à la face longitudinale 5.

Les protubérances 12 sont également parallèles aux faces longitudinales 5 et 6 de l'élément préfabriqué B. Elles ont une hauteur égale à la profondeur du renfoncement 2 dans lequel elles sont situées et s'étendent dans le prolongement des parois intermédiaires 11.

La figure 6 représente une partie d'un mur réalisé à partir d'éléments préfabriqués B empilés à sec de la même manière que les éléments A de la figure 4.

Dans ce mur, les protubérances d'extrémité 12 des éléments préfabriqués se faisant suite dans une même rangée sont en contact et divisent les conduits 9 délimités par deux renfoncements adjacents 2 en deux conduits verticaux 15 et 16.

Les conduits 15, qui sont situés du côté des faces longitudinales 5 des éléments préfabriqués, ont la même section que celle des conduits 13 formés par les parois intermédiaires 11 et forment avec certains de ces conduits 13 une série de canaux verticaux s'étendant sur toute la hauteur du mur.

Quant aux conduits 16, qui sont situés du côté des faces longitudinales 6 des éléments préfabriqués, ils ont la même section que celle des conduits 14 (qui communiquent avec les tronçons longitudinaux des alvéoles 8) et forment avec certain de ces conduits, une autre série de canaux verticaux s'étendant sur toute la hauteur du mur.

Le liant utilisé pour solidariser entre eux les éléments préfabriqués B a été coulé dans les conduits 14 et 16 ainsi que dans les tronçons longitudinaux des alvéoles 8. En revanche, il ne l'a pas été dans les conduits 13 et 15, ni dans les cavités 7, ce qui permet de l'utiliser en une quantité inférieure à celle du liant solidarisant les éléments préfabriqués A et d'abaisser ainsi le prix de revient du mur.

On notera par ailleurs que lorsque les faces longitudinales 5 des éléments B constituent la face extérieure du mur et ne sont pas enduites, les conduits 13 et 15 permettent avec les cavités 7 (dont le fond a été supprimé) d'évacuer vers le bas du mur, l'eau de pluie qui se propagerait jusqu'à eux et protègent donc mieux l'intérieur de la construction contre l'humidité.

L'extrémité inférieure des canaux formés par les conduits 13 et 15, ainsi que par les cavités 7, doit communiquer avec l'extérieur pour évacuer l'eau recueillie. La réalisation de cette communication constitue une opération classique pour un maçon et l'on s'abstiendra donc de la décrire ici.

Pour être complet, on précisera que les éléments préfabriqués B sont pourvus dans leur face supérieure 3 d'un renfoncement 17 entre les tronçons longitudinaux des alvéoles 8 et d'un renfoncement 18 entre chacun desdits tronçons longitudinaux et le renfoncement 2 adjacent.

Grâce à ces renfoncements 17 et 18, la répartition du liant entre les différents conduits destinés à le recevoir peut être assurée plus facilement, ce qui garantit une parfaite étanchéité entre les rangées horizontales superposées d'éléments préfabriqués.

## Revendications

1. Elément de construction préfabriqué comportant deux faces d'extrémité (1) pourvues chacune d'un renfoncement (2), une face supérieure (3), une face inférieure (4), et deux faces longitudinales (5,6) entre lesquelles sont situées des cavités (7) séparées par des alvéoles (8) débouchant sur les faces supérieure (3) et inférieure (4), caractérisé en ce que les alvéoles (8) ont une section en forme de T et comportent chacune un tronçon longitudinal adjacent à l'une (6) des faces longitudinales de l'élément de construction et un tronçon transversal (8a) s'étendant entre deux cavités (7), débouchant sur les faces supérieure (3) et inférieure (4) et ayant une section approximativement égale à celle d'un conduit (9) délimité par les renfoncements (2) de deux éléments adjacents (A, B) d'une même rangée, et en ce que les cavités (7) s'étendent entre l'autre face longitudinale (5) de l'élément de construction et les tronçons longitudinaux des alvéoles (8).

2. Elément de construction selon la revendication 1, caractérisé en ce qu'il comporte deux alvéoles (8) dont les tronçons transversaux (8a) sont équidistants des faces d'extrémité (1) et trois cavités (7) situées l'une entre les tronçons transversaux (8a) et les deux autres entre un tronçon transversal (8a) et la face d'extrémité (1) adjacente à ce tronçon.

3. Elément de construction selon la revendication 1 ou 2, caractérisé en ce qu'il comporte une paroi intermédiaire (11) divisant chacun des tronçons transversaux (8a) des alvéoles (8) en deux parties et s'étendant entre les faces supérieure (3) et inférieure (4), ainsi qu'une protubérance d'extrémité (12) faisant saillie sur le fond de chacun des renfoncements (2), parallèlement aux faces longitudinales (5, 6), ces protubérances étant dans le prolongement les unes des autres et ayant une hauteur égale à la profondeur des renfoncements correspondants.

4. Elément de construction selon la revendication 3, caractérisé en ce que les parois intermédiaires (11) situées dans les tronçons transversaux (8a) des alvéoles (8) sont dans le prolongement des protubérances d'extrémité (12) situées dans les renfoncements (2).

## Patentansprüche

1. Fertigbauteil mit zwei jeweils eine Vertiefung (2) aufweisenden Endseiten (1), einer Oberseite (3), einer Unterseite (4) und zwei Längsseiten (5, 6), zwischen denen Ausnehmungen (7) angordnet sind, welche durch in die Ober- und Unterseite (3 bzw. 4) mündende Zellen (8) getrennt sind, dadurch gekennzeichnet, daß die Zellen (8) im Querschnitt T-förmig ausgebildet sind und jeweils einen der einen Längsseite (6) des Bauteils benachbarten Längsabschnitt aufweisen, sowie einen Querabschnitt (8a), der zwischen zwei Ausnehmungen (7) liegt, der in die Ober- und Unterseite (3 bzw. 4) mündet und der einen Querschnitt aufweist, der annähernd der gleiche ist wie der eines von den Vertiefungen (2) zweier angrenzenden Teile (A, B) einer gleichen Reihe abgegrenzten Kanals (9), und daß die Ausnehmungen (7) sich zwischen der anderen Längsseite (5) des Bauteils und den Längsabschnitten der Zellen (8) erstrecken.

2. Bauteil nach Anspruch 1, dadurch gekennzeichnet, daß es zwei Zellen (8) aufweist, deren Querabschnitte (8a) in gleichem Abstand von den Endseiten (1) liegen, sowie drei Ausnehmungen (7), von denen eine zwischen den Querabschnitten (8a) liegt, während die beiden anderen zwischen einem Querabschnitt (8a) und der diesem Abschnitt angrenzenden Endseite (1) liegen.

3. Bauteil nach Anspruch 1 oder 2, dadurch gekennzeichnet, daß es eine Zwischenwand (11) aufweist, die jeden Querabschnitt (8a) der Zellen (8) in zwei Teilen teilt und sich zwischen der Ober- und Unterseite (3 bzw. 4) erstreckt, sowie einen Endvorsprung (12), der parallel zu den Längsseiten (5, 6) aus dem Boden jeder Vertiefung (2) hervorsteht, wobei die Vorsprünge sich aneinander anschließen und eine Höhe aufweisen, die der Tiefe der entsprechenden Vertiefungen gleich ist.

4. Bauteil nach Anspruch 3, dadurch gekennzeichnet, daß die in den Querabschnitten (8a) der Zellen (8) liegenden Zwischenwände (11) sich an die in den Vertiefungen (2) liegenden Endvorprünge (12) anschließen.

## Claims

1. Prefabricated construction element comprising two end faces (1) each provided with a recess (2), an upper face (3), a lower face (4), and two longitudinal faces (5, 6) between which are located cavities (7) separated by cells (8) opening onto the upper (3) and lower (4) faces, characterised in that the cells (8) have a T-shaped cross-section and each comprise a longitudinal section adjacent to one (6) of the longitudinal faces of the construction element and a transverse section (8a) extending between two cavities (7), opening onto the upper (3) and lower (4) faces and having a cross-section which is approximately equal to that of a conduit (9) delimited by the recesses (2) of two adjacent elements (A, B) in the same row, and in that the cavities (7) extend between the other longitudinal face (5) of the construction element and the longitudinal sections of the cells (8).

2. Construction element according to claim 1,
characterised in that it comprises two cells (8) the transverse sections (8a) of which are equidistant from the end faces (1) and three cavities (7) located one between the transverse sections (8a) and the two others between a transverse section (8a) and the end face (1) adjacent to the said section.

3. Construction element according to claim 1 or 2,
characterised in that it comprises an intermediate wall (11) dividing each of the transverse sections (8a) of the cells (8) into two parts and extending between the upper (3) and lower (4) faces, as well as an end protuberance (12) projecting above the bottom of each of the recesses (2), parallel to the longitudinal faces (5, 6), the said protuberances lying in the prolongation of one another and having a height equal to the depth of the corresponding recesses.

4. Construction element according to claim 3,
characterised in that the intermediate walls (11) located in the transverse sections (8a) of the cells (8) lie in the prolongation of the end protuberances (12) located in the recesses (2).
